# FASCICULE DE BREVET EUROPEEN

(11) **EP 1 795 979 B1**
(45) Date de publication et mention de la délivrance du brevet: **26.05.2010**
(21) Numéro de dépôt: 05026819.2
(22) Date de dépôt: 08.12.2005
(51) Int. Cl.: G04B 37/14, G04B 37/04

(54) **Pièce d'horlogerie à boîtier basculant**
Uhr mit Klappgehäuse
Timepiece with rocking case

(43) Date de publication de la demande: 13.06.2007
(73) Titulaire: The Swatch Group Management Services AG, 2501 Biel (CH)
(72) Inventeur: Gracia, Jean-Claude, 2502 Bienne (CH); Goyet, Damien, 68480 Winkel (FR); Bravo, Paulo, 2068 Hauterive (CH)
(74) Mandataire: Couillard, Yann Luc Raymond

(56) Documents cités:
- CH-A- 138 061
- CH-A- 208 583
- DE-C- 706 735
- DE-U- 1 670 977
- US-A- 1 493 248
- US-A- 4 168 607

## Description

### Domaine technique

La présente invention concerne une pièce d'horlogerie ayant un boîtier porte-mouvement pouvant basculer autour de la charnière d'un boîtier fixe, telle qu'une montre-bracelet ayant éventuellement une fonction chronographe.

### Arrière-plan technologique

Pour rendre la lecture d'une information horaire plus facile lorsque la montre est portée au poignet, ou pour pouvoir l'utiliser comme montre de chevet, il a été depuis longtemps été proposé d'avoir un premier boîtier fixe attaché au poignet par des brins de bracelet ou pouvant être posé sur un table, et un deuxième boîtier contenant le mouvement horloger, mobile et articulé dans le premier boîtier pouvant prendre une première position où il est bloqué dans le boîtier fixe et une deuxième position où il peut prendre une position inclinée.

Le brevet US 1 804 048 décrit déjà un dispositif dans lequel le boîtier mobile est déverrouillable en pressant un bouton-poussoir traversant la carrure. Dans le brevet CH 161 610, l'affichage est masqué lorsque les deux boîtiers sont emboîtés, et rendu visible par basculement du boîtier mobile en saisissant un onglet disposé à 12h. Dans le dispositif décrit dans le brevet CH 343 946, un coté de la carrure du boîtier fixe est supprimé pour permettre de saisir une portion de carrure correspondante du bottier mobile pour le déverrouiller contre l'action d'un ressort et le faire basculer. Dans le brevet US 4 168 607 le boîtier mobile est également amené en position levée sous l'action d'un ressort à lame disposé dans le fond du bottier fixe, en pressant un bouton-poussoir comme dans le premier document cité. Enfin, le document DE 1 670 977 U divulgue une horloge montée pivotante dans un boîtier à double coque qui permet d'y enfermer toute l'horloge de plus faible dimension.

Ces dispositifs de l'art antérieur peuvent éventuellement permettre de protéger ou de masquer la couronne ou autre organe de commande, mais ils ont l'inconvénient soit de laisser apparent un poussoir ou un onglet de déverrouillage, soit de comporter un évidemment dans la carrure, ce qui dans les deux cas est peu commode à manipuler ou peu esthétique.

### Résumé de l'invention

La présente invention vise donc à pallier les inconvénients de l'art antérieur précité en procurant une pièce d'horlogerie et plus particulièrement une montre comportant deux boîtiers emboîtés, le boîtier intérieur supportant le mouvement pouvant prendre une position inclinée par rapport au bottier extérieur fixe en agissant avec un doigt sur un élément mobile et l'habillage pour lui imprimer un déplacement selon le plan de la pièce d'horlogerie pour provoquer le déverrouillage du boîtier mobile.

A cet effet l'invention à pour objet une pièce d'horlogerie et notamment une montre-bracelet comprenant un boîtier extérieur fixe et un boîtier intérieur basculant supportant le mouvement et un affichage d'informations horaires ou non horaires. Le boîtier intérieur est articulé autour d'un axe parallèle au sens de lecture des informations et disposé dans la partie inférieure de l'affichage, c'est à dire à 6h dans le cas d'un affichage analogique. Le boîtier intérieur est maintenu en position normal dans le boîtier fixe par des moyens de verrouillage et peut occuper une position inclinée sous l'action d'un ressort lorsque lesdits moyens de verrouillage sont désactivés. L'invention, qui est définie par les revendications indépendantes 1 et 2, présente des moyens de verrouillage formés par un élément mobile de l'habillage qui peut être manipulé dans le plan de la pièce d'horlogerie en rotation ou en translation. En d'autres termes la pièce d'horlogerie ne comporte plus de moyens de verrouillage de type bouton-poussoir ou onglet.

Cet élément mobile de l'habillage peut faire partie soit du boîtier intérieur, soit du boîtier extérieur. Lorsqu'il fait partie du boîtier intérieur, il est de préférence constitué par une lunette tournante. Lorsqu'il fait partie du boîtier extérieur, il est de préférence constitué par un volet coulissant disposé dans la partie supérieure de la lunette-carrure.

A l'exception des pièces d'horlogerie à commande entièrement tactile au moyen de capteurs disposés au niveau de la glace, il est nécessaire d'avoir des moyens de commande faisant saillie, tels qu'une couronne ou des poussoirs dans le cas d'une montre-chronographe, lesdits moyens de commande pouvant être endommagés lors d'un choc et n'étant pas forcément esthétiques.

Selon un autre aspect de l'invention, le boîtier extérieur permet de protéger les organes de commandes, et l'élément mobile permet éventuellement de les masquer.

Selon une premier mode de réalisation l'élément mobile est une lunette tournante solidaire du boîtier intérieur et pouvant avoir un contour extérieur asymétrique si la pièce d'horlogerie est pourvue d'organes de commande auxquels il est nécessaire d'avoir un accès facile en position basculée, par exemple dans le cas d'une montre chronographe. L'élément mobile peut également être uniquement un secteur de lunette mobile en rotation.

Selon un deuxième mode de réalisation l'élément mobile est un volet coulissant disposé dans la partie supérieure de la lunette-carrure du boîtier extérieur. Dans le cas où la pièce d'horlogerie est pourvue d'organes de commande, le volet peut être disposé au niveau desdits organes de commande de façon à pouvoir les masquer en position normale.

### Brève description des dessins

D'autres avantages et caractéristiques de la présente invention apparaîtront dans la description suivante de divers modes de réalisation donnés à titre illustratif et non limitatif, en référence aux dessins annexés dans lesquels:
- les figures 1 et 2 représentent en perspective un premier mode de réalisation d'une montre-bracelet selon l'invention respectivement avec le boîtier interne en position normale et en position basculée;
- les figures 3, 4 et 5 représentent schématiquement les manipulations à effectuer pour faire passer le boîtier interne de la position normale à la position basculée;
- les figures 6, 7 et 8 représentent les diverses pièces à assembler pour obtenir la montre de la figure 1;
- la figure 9 est une vue en perspective correspondant à la figure 2 sous un angle permettant de montrer une partie du mécanisme de verrouillage;
- la figure 10 correspond à la figure 9, sans le boîtier extérieur;
- la figure 11 est une coupe brisée de la montre représentée à la figure 1, selon les axes 2h-6h;
- les figure 12 et 13 représentent en perspective un deuxième mode de réalisation respectivement avec le boîtier interne en position normale et en position basculée;
- les figure 14, 15 et 16 représentent schématiquement les manipulations à effectuer pour faire passer le boîtier interne de la position normale à la position basculée;
- les figures 17 et 18 représentent en perspective uniquement le boîtier interne et le volet en position verrouillée et déverrouillée;
- les figures 19, 20, 21 représentent en perspective uniquement le volet sous trois angles différents, et
- la figure 22 est une coupe de la montre représentée à la figure 12, passant par le dispositif de verrouillage.

### Description détaillée de l'invention

En se référant d'abord aux figures 1 à 11 on décrit ci-après un premier mode de réalisation d'une montre-chronographe à boîtier basculant, ainsi que la façon de faire passer l'affichage d'une position normale à une position basculée permettant une lecture plus commode des informations affichées sur le cadran et donnant accès aux organes de commande, mise à l'heure, fonction chronographe ou autres.

La figure 1 est une représentation en perspective en position "normale", c'est à dire comme on a l'habitude de voir une montre-bracelet dans le porter au poignet, à une exception près: aucun organe de commande n'est apparent sur la carrure du boîtier extérieur 1 qui permet la fixation des brins de bracelet 3.

La seule partie visible est un affichage 12, qui est dans cet exemple est un affichage analogique avec fonction chronographe, et une lunette 20 ayant une forme asymétrique présentant notamment un évidemment 21 dans son contour extérieur. La lunette 20 est un lunette tournante qui peut être manipulée en rotation dans le plan de la montre.

La même montre est représentée en position "basculée" à la figure 2, en facilitant lorsqu'elle est portée au poignet la lecture des informations de l'affichage 12 et en dégageant les organes de commande, tels qu'une couronne 14 et deux poussoirs 16, 18. La façon dont s'effectue le passage de la position normale à la position basculée sera mieux comprise en se référant également aux schémas des figures 3, 4 et 5. Partant de la position normale (figure 3), on imprime à la lunette tournante 20 une rotation d'un certain angle (figure 4) qui va positionner l'évidemment 21 au dessus de l'endroit où se trouvent les organes de commandes 14, 16 et 18 et qui va provoquer, sous l'action d'un ressort hélicoïdal de torsion 7, non visible sur ces figures, le basculement d'un boîtier intérieur 10 renfermant le mouvement horloger avec son affichage 12, ainsi que les organes de commande 14, 16 et 18. Ce basculement s'effectue autour d'un axe 4, disposé à 6h et traversant des extensions 5, 15 des boîtiers 1, 10.

Les figures 6, 7 et 8 représentant une vue de dessus les diverses pièces à assembler pour obtenir la montre représentée aux figures 1 et 2.

A la figure 6, on voit que le boîtier extérieur 1 comporte une cavité 6 dont le contour correspond à celui du contour extérieur du boîtier basculant 10 représenté à la figure 7. Ses extensions 5a, 5b selon le sens des brins de bracelet 3 comportent notamment des logements 6a, 6b permettant de recevoir respectivement les organes de commande 14, 16 et 18 et l'extension 15 du boîtier intérieur 10. Comme on le voit à la figure 8, dans l'exemple représenté, la lunette tournante 20 à une forme asymétrique présentant un évidemment 21. Il est bien évident que la forme de la lunette 20 est adaptée au contour du boîtier fixe, à l'effet esthétique éventuellement recherché, et au type de mouvement et d'organes de commande intégrés dans ladite montre. Il est par exemple possible d'avoir une lunette ayant une forme oblongue selon le sens des brins de bracelet et dont une partie allongée recouvre les organes de commande en position verrouillée, et dont la partie étroite permet de dégager lesdits organes en position basculée après rotation de ladite lunette.

Dans le cas d'une montre à commande uniquement tactile par des capteurs disposés au niveau de la glace, et n'étant donc pourvue d'aucun organe de commande situé sur la carrure du boîtier basculant 10, ou d'une montre dont on souhaiterait laisser visible en permanence les organes de commande. Il est même possible d'avoir une lunette en forme d'anneau parfaitement circulaire dont la manipulation aura pour seul but de faire passer le boîtier interne de la position normale à la position basculée, ou inversement. Dans un tel mode de réalisation, il est même possible de limiter l'élément mobile à un secteur de lunette pouvant être manipulée en rotation entre une position verrouillée.

En se référant maintenant plus particulièrement aux figures 9, 10 et 11 on décrit ci-après le mécanisme de verrouillage / déverrouillage permettant de passer de la position normale à la position basculée.

L'angle sous lequel la montre est représentée en position basculée à la figure 9, montre que la lunette 20 comporte dans sa partie inférieure un ergot 22 en forme de L dont le petit bras est orienté vers l'extérieur pour coopérer avec une rainure 2 du boîtier extérieur 1, sur le principe d'un assemblage à baïonnette, à travers un passage 2a entre ladite rainure 2 et la portée de la carrure du boîtier extérieur 1.

Il est bien évident que la longueur de la rainure 2 peut être limitée à la longueur simplement suffisante pour permettre la rotation de la lunette 20 entre une position où l'évidemment 21 est au dessus des organes de commande 14, 16, 18 et une position où la partie plus large de la lunette vient les masquer. Dans le cas d'une lunette 20 parfaitement circulaire, soit parce que le mouvement ne comporte aucun organe de commande saillant sur la carrure du boîtier basculant, soit parce qu'on a fait le choix de laisser les organes de commande visibles en permanence, la longueur de la rainure 2 peut être limitée à la largeur du petit bras de l'ergot 22 en L. De même, il est possible de prévoir plus d'un ergot de verrouillage, par exemple en disposant deux ergots de façon symétrique par rapport au centre de rotation de la lunette tournante.

On voit aussi que le boîtier basculant 10 comporte une trappe de pile 19, en regard d'une ouverture correspondante 9 dans le boîtier fixe 1, afin de faciliter le remplacement de la pile. Le couvercle de la trappe 19 est en effet peu accessible, même en position basculée.

En effet, comme on peut le voir sur la figure 10 dans laquelle le boîtier extérieur 1 n'est pas représenté, le débattement du boîtier basculant 10 est limité par un téton 13 positionné dans une partie inférieure de l'extension 15 du boîtier basculant. Il est évident que d'autres dispositifs équivalents pourraient être utilisés pour contrôler l'angle de basculement.

Sur cette figure on voit également l'extrémité du ressort hélicoïdal de torsion 7 dont les spires sont contenues dans un logement 8 de l'extension 15 du boîtier basculant 10. L'autre extrémité du ressort 7 vient en appui contre le fond du boîtier fixe 1.

La figure 11 est une représentation en coupe brisée passant par le centre du cadran et par les positions 2h. 6h. Cette coupe permet de mieux voir l'emplacement du logement 8 du ressort hélicoïdal de torsion 7. Cet emplacement étant situé dans une extension 5a du boîtier fixe 1 permettant la fixation des brins de bracelet, ne modifie en aucune façon l'épaisseur du boîtier et l'esthétique globale d'une montre qui ne serait pas pourvu d'un tel dispositif. Cette coupe permet également de mieux voir l'emplacement de la rainure 2 dans laquelle vient s'engager l'ergot 22.

Dans la description de ce premier mode de réalisation le ressort hélicoïdal de torsion 7 est donné uniquement à titre d'exemple. Il est en effet possible d'utiliser d'autres types de ressort, par exemple un ressort à lame, voire d'autres moyens élastiques.

Les figures 12 à 22 permettent de décrire un deuxième mode de réalisation, reposant sur le même principe mais qui diffère de celui qui vient d'être décrit par l'agencement du dispositif de verrouillage/déverrouillage. Les éléments identiques ou similaires à ceux du premier mode de réalisation sont désignés par les mêmes références.

Les figures 12 et 13 représentent une montre-bracelet chronographe de forme rectangulaire dont les organes de commande, constitués par une couronne 14 et deux boutons-poussoirs 16, 18 sont disposés dans la partie haute de l'affichage 12, sensiblement entre les cornes permettant la fixation des brins de bracelet 3, aucun autre organe de commande n'étant apparent sur la carrure du boîtier extérieur fixe 1.

La figure 12 représente en perspective une telle montre en position normale, les organes 14, 16, 18 étant visibles mais non accessibles. La figures 13 représente la même montre dans laquelle le boîtier intérieur 10 est en position basculée, c'est à dire une position permettant une meilleure lecture de l'affichage 12 et donnant accès aux organes de commande 14, 16, 18.

En se référant également aux figures 14, 15 et 16, on explique ci-après la façon dont s'effectue le passage de la position normale à la position basculée. Partant de la position normale (figure 14), on fait coulisser avec un doigt vers l'extérieur du boîtier un volet 25 (figure 15) qui va provoquer sous l'action d'un ressort, non visible sur les figures, le basculement d'un boîtier intérieur 10 (figure 16) renfermant le mouvement horloger avec son affichage 12, ainsi que les organes de commande 14, 16 et 18, ledit basculement s'effectuant autour de points de pivotement dans la partie basse d'un boîtier extérieur 1 permettant la fixation des brins de bracelet 3.

Les figures 17 à 22 permettent de décrire plus en détails un mode de réalisation permettant au volet coulissant de verrouiller/déverrouiller le boîtier basculant 10.

Les figures 17 et 18 représentent en perspective uniquement le boîtier basculant 10 et le volet 25, également représenté sous différents angles aux figures 19, 20 et 21.

Le volet 25 est formé par un plateau 26 sensiblement rectangulaire qui, dans l'exemple représenté aux figures 12 à 16 comporte un dégagement 28 permettant de laisser les organes de commande 14, 16, 18 visibles en permanence en position normale. Comme représenté à la figure 20, le plateau 26 peut également être prévu sans dégagement si on souhaite au contraire masquer les organes de commande en position normale.

Le plateau 26 comporte, dans sa face inférieure devant venir glisser sur une portée de la carrure du boîtier fixe 1, deux rainures parallèles 27 près des bords des petits côtés du plateau 26.

Les rainures 27 sont fermées à chaque extrémité et permettent de limiter la course du volet 25 et d'actionner le système de déverrouillage du boîtier basculant 10.

Chaque rainure 27 est en effet prévue pour recevoir l'extrémité d'un tenon 29 assujetti perpendiculairement à un coulisseau 30, logé dans une coulisse 35 ménagée dans la carrure du boîtier fixe 1, près de son fond, et ouverte vers l'intérieur dudit boîtier fixe 1. Le tenon 29 traverse la carrure par un puits 39 de la forme oblongue.

L'extrémité du coulisseau 30 dirigée vers l'intérieur du boîtier fixe 1 comporte un biseau 31 et l'autre extrémité dirigée vers le fond de la coulisse 35 est pourvue d'un ressort hélicoïdal de compression 33 prenant appui sur le fond de la coulisse 35.

En se référant à la position normale, représentée aux figures 12, 14 et 17, on voit que le ressort 33 force le biseau 31 du coulisseau 30 à s'engager dans une rainure 11 du boîtier basculant 10, située près de son fond, en dessous des organes de commande 14, 16, 18.

Pour passer à la position basculée, représentée aux figures 13, 16 et 18, on fait coulisser le volet 25 vers l'extérieur. Dans une première phase (figures 15) le boîtier reste en position normale, l'extrémité du tenon 29 ne faisant que coulisser dans la rainure 27 pour positionner le volet 25 au delà des organes de commande 14, 16 et 18. Lorsque le tenon 29 arrive en butée au fond de la rainure 27, une poussée supplémentaire permet de comprimer le ressort 33, de dégager les biseaux 31 de la rainure 21, et ainsi de faire basculer le boîtier intérieur 10 sous l'action d'un ressort, non représenté mais pouvant avoir le même agencement que le ressort du premier mode de réalisation. La plus grande dimension du puits 39 de forme oblongue doit donc correspondre au débattement nécessaire du coulisseau 30 pour dégager totalement le biseau 31 de la rainure 11.

Dans le cas d'un volet 25 dont le plateau 26, présente un évidemment 28, qui correspond à l'exemple plus particulièrement illustré, il est bien évident que le tenon peut être simplement fixé, par exemple par chassage, dans la base du plateau 26.

D'autres variantes peuvent être prévues, notamment au niveau des formes des boîtiers et de l'élément mobile permettant le verrouillage/déverrouillage sans sortir du cadre de la présente invention.

## Revendications

1. Pièce d'horlogerie comprenant un boîtier extérieur fixe (1) et un boîtier intérieur basculant (10) supportant le mouvement et un affichage d'informations horaires ou non horaires (12), des organes de commande (14, 16, 18) étant disposés sur la carrure du boîtier intérieur (10), ledit boîtier intérieur (10) étant articulé autour d'un axe parallèle au sens de lecture des informations et disposé dans la partie inférieure de affichage en étant maintenu dans le boîtier fixe (1) par des moyens de verrouillage et pouvant occuper sous l'action d'un ressort (7) une position inclinée lorsque lesdits moyens de verrouillage sont désactivés, **caractérisée en ce que** les moyens de verrouillage sont formés par un élément mobile (20) qui fait partie du boîtier intérieur (10) pouvant être manipulé dans le plan de la pièce d'horlogerie afin de permettre la protection des organes de commande (14, 16, 18) lorsque ce dernier est en position verrouillée dans le boîtier extérieur (1), élément mobile étant une lunette tournante (20) comportant au moins un ergot (22) apte à se positionner en regard d'une rainure (2) formée dans la paroi interne du boîtier extérieur (1) et à être engagé dans ladite rainure pour verrouiller ledit boîtier intérieur (10) lorsqu'on tourne ladite lunette (20).

2. Pièce d'horlogerie comprenant un boîtier extérieur fixe (1) et un boîtier intérieur basculant (10) supportant le mouvement et un affichage d'informations horaires ou non horaires (12), des organes de commande (14, 16, 18) étant disposés sur la carrure du boîtier intérieur (10), ledit boîtier intérieur (10) étant articulé autour d'un axe parallèle au sens de lecture des informations et disposé dans la partie inférieure de l'affichage en étant maintenu dans le boîtier fixe (1) par des moyens de verrouillage et pouvant occuper sous l'action d'un ressort (7) une position inclinée lorsque lesdits moyens verrouillage sont désactivés, les moyens de verrouillage étant formés par un élément mobile (25) qui fait partie du boîtier extérieur (1) pouvant être manipulé dans le plan de la pièce d'horlogerie **caractérisée en ce que** les organes de commande (14,16,18) sont protégés dans le boîtier extérieur (1) lorsque ce dernier est en position verrouillée, et **en ce que** l'élément mobile est un volet coulissant (25) disposé dans la partie supérieure de la lunette-carrure et apte à verrouiller le boîtier basculant intérieur (10) et à le déverrouiller lorsqu'on fait coulisser ledit volet (25).

3. Pièce d'horlogerie selon l'une des revendications précédentes, **caractérisée en ce que** élément mobile (20, 25) a un contour permettant en outre de masquer les organes de commande (14, 16, 18) en position verrouillée, et de les dégager en position déverrouillée.

4. Pièce d'horlogerie selon la revendication 3, **caractérisée en ce que** les organes de commande (14, 18, 18) sont disposés à 12h.

5. Pièce d'horlogerie selon l'une des revendications précédentes constituée par une montre-bracelet, **caractérisée en ce que** l'axe d'articulation (4) des deux boîtiers (1, 10) est confondu avec une barrette de fixation d'un brin de bracelet (3).

6. Pièce d'horlogerie selon la revendication 5, **caractérisée en ce que** les moyens de fixation de la barrette comportent un logement pour le ressort (7) provocant le basculement du boîtier intérieur (10).

7. Pièce d'horlogerie selon l'une des revendications précédentes dans laquelle le mouvement est alimenté par une pile, **caractérisée en ce que** le fond du boîtier extérieur (1) comporte un ouverture (9) donnant accès à une trappe de pile (19) disposée dans le fond du boîtier intérieur (10).

## Claims

1. Timepiece including a stationary outer case (1) and an pivoting inner case (10) carrying the movement, a display (12) for time related data or non time related data, and on the middle part thereof control members (14, 16, 18), said inner case (10) being hinged around an axis parallel to the direction in which the date is read and arranged in the bottom part of the display while being held in the stationary case (1) by locking means and able to occupy, via the action of a spring (7), an inclined position when said locking means are deactivated, **characterized in that** the locking means are formed by a mobile element (20) of the inner case (10) that can be manipulated in the plane of the timepiece in order to protect said control members (14, 16, 18) in the outer case (1) when latter is in its locking position, the mobile element being a rotating bezel (20) including at least one lug (22) able to be positioned opposite a groove (2) formed in the inner wall of the outer case (1) and to be engaged in said groove to lock said inner case (10) when said bezel (20) is rotated.

2. Timepiece including a stationary outer case (1) and an pivoting inner case (10) carrying the movement, a display (12) for time related data or non time related data, and on the middle part thereof control members (14, 16, 18), said inner case (10) being hinged around an axis parallel to the direction in which the date is read and arranged in the bottom part of the display while being held in the stationary case (1) by locking means and able to occupy, via the action of a spring (7), an inclined position when said locking means are deactivated, the locking means being formed by a mobile element (25) of the outer case (1) that can be manipulated in the plane of the timepiece **characterised in that** said control members (14, 16, 18) are protected in the outer case (1) when latter is in its locking position, and **in that** the mobile element is a sliding shutter (25) arranged in the top part of the outer case and is able to lock the inner pivoting case (10) and unlock said case when said shutter (25) is made to slide.

3. Timepiece according to any of the preceding claims, **characterized in that** the mobile element (20, 25) has a contour that can also conceal the control members (14, 16, 18) in the locked position, and uncover said members in the unlocked position.

4. Timepiece according to claim 3, **characterized in that** the control members (14, 16, 18) are arranged at 12 o'clock.

5. Timepiece according to any of the preceding claims formed by a wristwatch, **characterized in that** the articulation pin (4) of the two cases (1, 10) is merged with a bar for securing a bracelet strand (3).

6. Timepiece according to claim 5, **characterized in that** the means for securing the bar include a housing for the spring (7) causing the inner case (10) to pivot.

7. Timepiece according to any of the preceding claims, wherein the movement is powered by a battery, **characterized in that** the back cover of the outer case (1) includes an aperture (9) giving access to a battery compartment (19) arranged in the back cover of the inner case (10).

## Patentansprüche

1. Zeitmessgerät, das ein festes Außengehäuse (1) und ein schwenkendes Innengehäuse (10), das das Uhrwerk und eine Anzeige (12) für zeitliche oder nicht zeitliche Informationen trägt, umfasst, wobei am Gehäusemittelteil des Innengehäuses (10) Steuerorgane (14, 16, 18) angeordnet sind, wobei das Innengehäuse (10) um eine Achse angelenkt ist, die zu der Richtung, in der die Informationen gelesen werden, parallel ist und in einem unteren Teil der Anzeige angeordnet ist, wobei es im festen Gehäuse (1) durch Verriegelungsmittel gehalten wird und unter der Wirkung einer Feder (7) eine geneigte Position einnehmen kann, wenn die Verriegelungsmittel deaktiviert sind, **dadurch gekennzeichnet, dass** die Verriegelungsmittel durch ein bewegliches Element (20) gebildet sind, das einen Teil des Innengehäuses (10) bildet und in der Ebene des Zeitmess-geräts manipuliert werden kann, um den Schutz der Steuerorgane (14, 16, 18) zu ermöglichen, wenn dieses Letztere in der verriegelten Position im Außengehäuse (1) ist, wobei das bewegliche Element eine drehbare Lünette (20) ist, die we-nigstens einen Ansatz (22) aufweist, der gegenüber einer Rille (2) positioniert werden kann, der in der Innenwand des Außengehäuses (1) ausgebildet ist, und in der Rille in Eingriff gelangen kann, um das Innengehäuse (10) zu verriegeln, wenn die Lünette (20) gedreht wird.

2. Zeitmessgerät, das ein festes Außengehäuse (1) und ein schwenkendes Innengehäuse (10), das das Uhrwerk und eine Anzeige (12) für zeitliche oder nicht zeitliche Informationen trägt, umfasst, wobei am Gehäusemittelteil des Innengehäuses (10) Steuerorgane (14, 16, 18) angeordnet sind, wobei das Innengehäuse (10) um eine Achse angelenkt ist, die zu der Richtung, in der die Informationen gelesen werden, parallel ist und in einem unteren Teil der Anzeige angeordnet ist, wobei es in dem festen Gehäuse (1) durch Verriegelungsmittel gehalten wird und unter der Wirkung einer Feder (7) eine geneigte Position einnehmen kann, wenn die Verriegelungsmittel deaktiviert sind, wobei die Verriegelungsmittel durch eine bewegliches Element (25) gebildet sind, das einen Teil des Außengehäuses (1) bildet und in der Ebene des Zeitmessgeräts manipuliert werden kann, **dadurch gekennzeichnet, dass** die Steuerorgane (14, 16, 18) im Außengehäuse (1) geschützt sind, wenn dieses Letztere in der verriegelten Position ist, und dass das bewegliche Element eine gleitende Klappe (25) ist, die im oberen Teil des Gehäusemittelteils mit Glasreif angeordnet ist und das schwenkende Innengehäuse (10) verriegeln und dann, wenn die Klappe (25) gleitet, entriegeln kann.

3. Zeitmessgerät nach einem der vorhergehenden Ansprüche, **dadurch gekennzeichnet, dass** das bewegliche Element (20, 25) einen Umriss hat, der außerdem die Abdeckung der Steuerorgane (14, 16, 18) in der verriegelten Position und ihre Freigabe in der entriegelten Position ermöglicht.

4. Zeitmessgerät nach Anspruch 3, **dadurch gekennzeichnet, dass** die Steuerorgane (14, 16, 18) bei 12 Uhr angeordnet sind.

5. Zeitmessgerät nach einem der vorhergehenden Ansprüche, das durch eine Armbanduhr gebildet ist, **dadurch gekennzeichnet ist, dass** die Schwenkachse (4) der beiden Gehäuse (1, 10) mit einem Befestigungsbügel eines Armbandabschnitts (3) zusammenfällt.

6. Zeitmessgerät nach Anspruch 5, **dadurch gekennzeichnet, dass** die Befestigungsmittel des Bügels einen Aufnahmesitz für die Feder (7), die die Schwenkung des Innengehäuses (10) hervorruft, enthalten.

7. Zeitmessgerät nach einem der vorhergehenden Ansprüche, wobei das Uhrwerk durch eine Batterie versorgt wird, **dadurch gekennzeichnet, dass** der Boden des Außengehäuses (1) eine Öffnung (9) aufweist, die einen Zugriff zu einer Batterieklappe (19) ermöglicht, die im Boden des Innengehäuses (10) angeordnet ist.
